# EUROPÄISCHE PATENTSCHRIFT

(11) **EP 2 984 425 B1**
(45) Veröffentlichungstag und Bekanntmachung des Hinweises auf die Patenterteilung: **26.08.2020**
(21) Anmeldenummer: 14715605.3
(22) Anmeldetag: 07.04.2014
(51) Int. Cl.: F25D 23/04, F25D 25/02

(54) **KÄLTEGERÄT MIT EINEM TÜRABSTELLER**
REFRIGERATOR HAVING A DOOR RACK
APPAREIL FRIGORIFIQUE MUNI D'UN BALCONNET DE PORTE

(30) Priorität: 11.04.2013 DE 102013206403
(43) Veröffentlichungstag der Anmeldung: 17.02.2016
(73) Patentinhaber: BSH Hausgeräte GmbH, 81739 München (DE)
(72) Erfinder: BORMANN, Marietta, 89522 Heidenheim (DE); CIZIK, Herbert, 73113 Ottenbach (DE); FONFARA-DÖRR, Astrid, 89077 Ulm (DE); MAHLER, Andreas, 89143 Blaubeuren-Asch (DE)
(86) Internationale Anmeldenummer: PCT/EP2014/056930
(87) Internationale Veröffentlichungsnummer: WO 2014/166868

(56) Entgegenhaltungen:
- EP-A1- 2 489 967
- EP-A2- 2 410 270
- DE-A1-102009 054 662
- US-A1- 2010 175 414

## Beschreibung

Die Erfindung betrifft ein Kältegerät mit einem Kältefach, wobei das Kältefach mit einer Kältefachtür geöffnet und geschlossen werden kann, wobei die Kältefachtür eine Innentür mit einem ersten Holm und einem zweiten Holm aufweist, wobei zwischen dem ersten Holm und dem zweiten Holm ein Türabsteller in einer Höhenverlagerungsrichtung verlagerbar angeordnet ist, wobei an der Innentür ein erstes Führungselement und ein zweites Führungselement angeordnet sind, wobei das erste Führungselement in Eingriff mit einem ersten Gegenführungselement des Türabstellers und das zweite Führungselement in Eingriff mit einem zweiten Gegenführungselement des Türabstellers steht.

Aus der DE 10 2009 046 612 A1 ist ein derartiges Kältegerät bekannt, bei dem die Führungsschienen an den jeweiligen Holmen der Innentür befestigt sind. Durch das Ausschäumen der Innentür erfahren jedoch die die Holme Verformungen, die die Breite der Tür bzw. des Türabstellers vergrößern. Hierdurch kann sich der Türabsteller bei einer Verlagerung nach oben oder unten verkanten und verklemmen oder gar einseitig lösen und herabfallen.

EP 2 410 270 A1 offenbart ein Kältegerät aufweisend einen Körper mit einem Aufbewahrungsraum, eine Tür zum selektiven Öffnen und Verschließen des Aufbewahrungsraums, die an dem Körper montiert ist, zumindest einen Schienenteil, der an der Rückseite der Tür bereitgestellt ist, und einer Korbzusammenstellung beinhaltend einen Korb und ein Gleitmodul, welches entlang des Schienenteils zusammen mit dem Korb geführt ist, wobei das Gleitmodul selektiv an dem Schienenteil mittels eines Hebels fixierbar ist.

EP 2 489 967 A1 offenbart ein Haushaltskältegerät beinhaltend einen Körper, in welchem ein Kältefach definiert ist, und einer Tür, die mit dem Körper verbunden ist, um das Kältefach zu öffnen und zu verschließen, und eine höhenverstellbare Stützzusammenstellung, welche mit dem Körper und/oder der Tür verbunden ist. Das Haushaltskältegerät umfasst weiterhin eine Schiene beinhaltend einen Gestellabschnitt, der mit dem Körper innerhalb des Kältefachs und/oder der Tür verbunden ist, wobei sich die Schiene im Wesentlichen entlang einer vertikalen Achse erstreckt. Die höhenverstellbare Stützzusammenstellung weist ein Stützglied zum Stützen von Kühlgut auf und ein Höhenverstellrad, welches arretierbar mit dem Stützglied verbunden ist, wobei das Rad mit dem Gestellabschnitt in Eingriff steht, sodass das Stützglied vertikal entlang der Schiene bewegbar ist. Eine unidirektionale Stoppeinheit reguliert die Rotation des Höhenverstellrades, wenn es mit dem Gestellabschnitt in Eingriff ist, welches eine Aufwärtsbewegung des Stützglieds entlang der vertikalen Achse erlaubt und eine Abwärtsbewegung entlang der vertikalen Achse blockiert. Ein Hebel ist mit der unidirektionalen Stoppeinheit gekoppelt, wobei der Hebel ausgebildet ist, um eine Abwärtsbewegung des Stützglieds zu ermöglichen, wenn der Hebel betätigt wird.

DE 10 2009 054 662 A1 offenbart ein Kältegerät aufweisend eine Tür mit einer Türinnenseite, an welcher ein Türabsteller höhenverstellbarer geführt ist, und eine Rastvorrichtung, durch welche der Türabsteller in seiner Höhenlage arretierbar ist, wobei an der Türinnenseite eine Kulissenführung vorgesehen ist, die wenigstens eine Nut aufweist, in die mindestens eine mit dem Türabsteller verbundener Kulissenstein eingreift und die mindestens einen ersten Nutabschnitt zur höhenverstellbaren Führung des Türabsteller sowie mindestens einen die Rastvorrichtung bildenden zweiten Nutabschnitt aufweist, in welche der mit dem Türabsteller verbundene Kulissenstein zum Arretieren des Türabsteller in einer vorbestimmten Höhe eingreift.

US 2010/0175414 A1 offenbart ein Kältegerät aufweisend einen Körper mit einer Tür, wobei die Tür ein Paar Seitenwände aufweist, ein Paar Führungsblöcke an der Innenseite der Tür, einen Führungsschlitz, der in jedem des Paares von Führungsblöcken geformt ist, einen Korb, der an der Tür angeordnet ist, und zwar zwischen dem Paar von Seitenwänden, wobei der Korb zwischen einer Niveauposition und einer verschwenkten Position bewegbar ist, und ein Stoppvorsprung, der mit einem Führungsschlitz in Eingriff ist, wenn der Korb in der Niveauposition ist.

Es ist daher die der Erfindung zugrundeliegende Aufgabe, ein Kältegerät mit einem Türabsteller bereitzustellen, dessen Bedienbarkeit verbessert ist.

Diese Aufgabe wird durch die Gegenstände mit den Merkmalen nach den unabhängigen Ansprüchen 1 und 14 gelöst. Vorteilhafte Weiterbildungen sind Gegenstand der abhängigen Ansprüche, der Beschreibung und der Zeichnungen.

Unter einem Kältegerät wird insbesondere ein Haushaltsgerät verstanden, also ein Kältegerät, das zur Haushaltsführung in Haushalten oder im Gastronomiebereich eingesetzt wird, und insbesondere dazu dient, Lebensmittel und/oder Getränke bei bestimmten Temperaturen zu lagern, wie beispielsweise ein Kühlschrank, ein Gefrierschrank, eine Kühl-/Gefrierkombination, eine Gefriertruhe oder ein Weinkühlschrank.

In einer vorteilhaften Ausführungsform entspricht der erste Abstand dem zweiten Abstand innerhalb von Fertigungstoleranzen. Die Fertigungstoleranzen können dabei z.B. 5, 10 oder 15% des ersten oder zweiten Abstands betragen. Dadurch wird der technische Vorteil erreicht, dass das Kältegerät aufgrund des symmetrischen Aufbaus besonders einfach zu fertigen ist.

In einer weiteren vorteilhaften Ausführungsform weist das erste Führungselement eine erste Führungsschiene und das zweite Führungselement eine zweite Führungsschiene auf. Dadurch wird der technische Vorteil erreicht, dass das Kältegerät einen besonders einfachen Aufbau aufweist.

In einer weiteren vorteilhaften Ausführungsform sind das erste Führungselement und das zweite Führungselement mit einem Verbindungselement steif miteinander verbunden. Dadurch wird der technische Vorteil erreicht, dass durch das Verbindungselement das erste Führungselement und das zweite Führungselement positionsfixiert sind und nicht durch das Ausschäumen der Innentür verlagert werden.

In einer weiteren vorteilhaften Ausführungsform weist das erste Gegenführungselement und/oder das zweite Gegenführungselement ein Gleitelement oder eine Rolle auf. Dadurch wird der technische Vorteil erreicht, dass die zu überwindenden Reibungskräfte beim Verlagern des Türabstellers in Höhenverlagerungsrichtung reduziert sind. Somit ist die Bedienbarkeit weiter gesteigert.

In einer weiteren vorteilhaften Ausführungsform weist der Türabsteller in Höhenverlagerungsrichtung eine Verlängerung auf, wobei das erste Gegenführungselement und/oder das zweite Gegenführungselement je ein erstes Eingriffselement und ein zweites Eingriffselement aufweisen, und wobei das erste Eingriffselement und das zweite Eingriffselement mit einem Abstand in Höhenverlagerungsrichtung voneinander beabstandet angeordnet sind, der größer als die Höhe eines Kühlgutaufnahmebereichs des Türabstellers in Höhenverlagerungsrichtung ist. Dadurch wird der technische Vorteil erreicht, dass der Abstand zwischen dem ersten Eingriffselement und dem zweiten Eingriffselement vergrößert wird, was einem möglichen Verkanten des Türabstellers zusätzlich entgegenwirkt.

In einer weiteren vorteilhaften Ausführungsform weist der Türabsteller in Höhenverlagerungsrichtung eine Verlängerung auf, an dem zumindest eines der beiden Eingriffselemente angeordnet ist. Dadurch wird der technische Vorteil erreicht, dass der Abstand zwischen dem ersten und zweiten Eingriffselement minimiert ist.

In einer weiteren vorteilhaften Ausführungsform weist das erste Führungselement und/oder das zweite Führungselement eine Vertiefung auf, die sich in Richtung der Innentür erstreckt. Dadurch wird der technische Vorteil erreicht, dass das Drehmoment beim Verlagern des Türabstellers nicht zu einer Verformung des Führungselements in Richtung zu den Holmen hin führt, sondern zu einer Verformung in Kältegeräte-Tiefenrichtung des Kältegeräts. So wird einem möglichen Verkanten des Türabstellers entgegengewirkt.

Erfindungsgemäß weist der Türabsteller ein Betätigungselement auf, das oberseitig an dem Türabsteller angeordnet ist. Dadurch wird der technische Vorteil erreicht, dass eine Bedienung durch eine Bedienperson möglich ist, wenn die Bedienperson den Türabsteller mit einer Hand greift, was den Bedienkomfort erhöht.

In einer weiteren vorteilhaften Ausführungsform ist der Türabsteller in Höhenverlagerungsrichtung entgegen der Schwerkraftrichtung ohne Betätigung eines Betätigungselements des Türabstellers verlagerbar. Dadurch wird der technische Vorteil erreicht, dass der Türabsteller angehoben werden kann, ohne dass das Betätigungselement betätigt werden muss. Dadurch ist die Bedienbarkeit weiter gesteigert.

In einer weiteren vorteilhaften Ausführungsform ist der Türabsteller in Höhenverlagerungsrichtung in Schwerkraftrichtung durch Betätigung eines Betätigungselementes des Türabstellers verlagerbar. Dadurch wird der technische Vorteil erreicht, dass ein Absenken des Türabstellers nur möglich ist, wenn das Betätigungselement betätigt wird. So wird die Bedienbarkeit gesteigert.

In einer weiteren vorteilhaften Ausführungsform weist das erste Führungselement eine Vertiefung auf, in die ein erstes Eingriffselement des ersten Gegenführungselements des Türabstellers eingreift, und/oder das zweite Führungselement weist eine Vertiefung auf, in die ein zweites Eingriffselement des zweiten Gegenführungselements des Türabstellers eingreift. Dadurch wird der technische Vorteil erreicht, dass durch den Eingriff der Eingriffselemente in die Vertiefung eine Arretierung in einer bestimmten Höhe des Türabstellers möglich ist.

In einer weiteren vorteilhaften Ausführungsform ist das Eingriffselement und/oder das zweite Eingriffselement federnd vorgespannt. Dadurch wird der technische Vorteil erreicht, dass das Kältegerät einen besonders einfachen Aufbau aufweist.

In einer weiteren vorteilhaften Ausführungsform ist die Vertiefung durch ein Wellenprofil gebildet, und das erste Eingriffselement und/oder das zweite Eingriffselement weist einen in die Vertiefung eingreifenden Rastnocken auf. Dadurch wird der technische Vorteil erreicht, dass durch das Höhenprofil eine Vielzahl von Vertiefungen bereitgestellt wird, so dass der Türabsteller auf unterschiedlichen Höhenniveaus arretierbar ist.

Weitere Ausführungsbeispiele werden Bezug nehmend auf die beiliegenden Zeichnungen erläutert. Es zeigen:
- Fig. 1: eine Vorderansicht eines Kältegerätes,
- Fig. 2: eine erste perspektivische Ansicht eines Türabstellers,
- Fig. 3: eine weitere Ansicht eines Türabstellers,
- Fig. 4: eine weitere Ansicht eines Türabstellers,
- Fig. 5: einen vergrößerter Abschnitt der Fig. 4,
- Fig. 6: eine Seitenansicht eines Türabstellers,
- Fig. 7: eine schematische Schnittdarstellung,
- Fig. 8: eine weitere schematische Schnittdarstellung,
- Fig. 9: eine weitere perspektivische Darstellung eines Türabstellers,
- Fig. 10: eine weitere perspektivische Darstellung eines Türabstellers,
- Fig. 11: eine Draufsicht auf den Türabsteller der Fig. 9, und
- Fig. 12: eine Draufsicht auf den Türbabsteller der Fig. 10.

Fig. 1 zeigt einen Kühlschrank als Ausführungsbeispiel für ein Kältegerät 100 mit einer oberen Kühlschranktür 102 und einer unteren Kühlschranktür 104 an seiner Kältegeräte-Vorderseite. Der Kühlschrank dient beispielsweise zur Kühlung von Lebensmitteln und umfasst einen Kältemittelkreislauf mit einem Verdampfer (nicht dargestellt), einem Verdichter (nicht dargestellt), einem Verflüssiger (nicht dargestellt) und einem Drosselorgan (nicht dargestellt).

Der Verdampfer ist als Wärmetauscher ausgebildet, in dem nach einer Expansion das flüssige Kältemittel durch Wärmeaufnahme von dem zu kühlenden Medium, d.h. Luft im Inneren des Kühlschranks, verdampft wird.

Das Drosselorgan ist eine Vorrichtung zur ständigen Verminderung des Drucks durch Querschnittsverminderung.

Das Kältemittel ist ein Fluid, das für die Wärmeübertragung in dem Kälte erzeugenden System verwendet wird, das bei niedrigen Temperaturen und niedrigem Druck des Fluids Wärme aufnimmt und bei höherer Temperatur und höherem Druck des Fluids Wärme abgibt, wobei üblicherweise Zustandsänderungen des Fluids inbegriffen sind.

Mit der oberen Kältegerätetür 102 kann ein oberes Kältefach 106 geöffnet werden, das im vorliegenden Ausführungsbeispiel als Kältefach ausgebildet ist. Mit der unteren Kältegerätetür 104 kann ein unteres Kältefach 108 geöffnet werden, das im vorliegenden Ausführungsbeispiel als Kühlfach ausgebildet ist.

Die untere Kältegerätetür 104 weist einen Innentür 112 auf, die im vorliegenden Ausführungsbeispiel einen ersten Holm 114 und einen zweiten Holm 116 aufweist, die sich in Kältegeräte-Hochrichtung Z erstrecken. Zwischen den beiden Holmen 114, 116 ist ein Türabsteller 116 in einer Höhenverlagerungsrichtung I verlagerbar gelagert, die sich ebenfalls in Kältegerät-Hochrichtung Z erstreckt.

Um den Türabsteller 110 in der Höhenverlagerungsrichtung I höhenverlagerbar zu lagern, ist an der Innentür 112 ein erstes Führungselement 118 und ein zweites Führungselement 122 angeordnet. Das erste Führungselement 118 und das zweite Führungselement 122 sind mit einem Abstand beabstandet voneinander zwischen dem ersten Holm 114 und dem zweiten Holm 116 angeordnet. Im vorliegenden Ausführungsbeispiel ist das erste Führungselement 118 durch eine erste Führungsschiene 120 und das zweite Führungselement 122 durch eine zweite Führungsschiene 124 gebildet.

Die Fig. 2 und 3 zeigen, dass der Türabsteller 110 einen Kühlgutaufnahmebereich 206 zur Aufnahme von Kühlgut, wie z.B. Getränkeflaschen, aufweist.

Ferner zeigen die Fig. 2 und 3, dass das erste Führungselement 118, im vorliegenden Ausführungsbeispiel die erste Führungsschiene 120, mit einer oberen Bohrung 202 und einer unteren Bohrung 204 an der Innentür 112 des Kältegeräts 100 befestigt ist.

Des Weiteren zeigen die Fig. 2 und 3, dass der Türabsteller 110 ein laut der vorliegenden Erfindung oberseitig am Türabsteller 110 angeordnetes Bedienungselement 200 aufweist. Im vorliegenden Ausführungsbeispiel ist das Bedienungselement 200 als Drucktaste ausgebildet und erlaubt es, durch Betätigung eine Verriegelung, wie später noch beschrieben wird, mit der ersten Führungsschiene 120 zu lösen, um insbesondere den Türabsteller 110 in Höhenverlagerungsrichtung I in Kältegeräte-Hochrichtung abzusenken. Um den Türabsteller 110 hingegen in Kältegeräte-Hochrichtung Z nach oben in Höhenverlagerungsrichtung I zu verlagern, ist im vorliegenden Ausführungsbeispiel keine Betätigung des Betätigungselements 200 nötig, sondern es ist hierzu ein Freilaufmechanik vorgesehen.

Die Fig. 4 zeigt, dass die erste Führungsschiene 120 mittels der oberen Bohrung 202 und der unteren Bohrung 204 in der Innentür 112 befestigt ist, durch die sich eine Schraube erstreckt. Ferner zeigt die Fig. 4, dass das erste Führungselement 118, im vorliegenden Ausführungsbeispiel die erste Führungsschiene 120, mit einem Abstand 400 beabstandet von dem ersten Holm 114 angeordnet ist, wobei im vorliegenden Ausführungsbeispiel der Abstand 400 größer Null ist. Außerdem zeigt die Fig. 4, dass die zweite Führungsschiene 124 mittels der oberen Bohrung 202 und der unteren Bohrung 204 in der Innentür 112 befestigt ist, durch die sich eine Schraube erstreckt. Ferner zeigt die Fig. 4, dass das zweite Führungselement 122, im vorliegenden Ausführungsbeispiel die zweite Führungsschiene 124, mit einem Abstand 402 beabstandet von dem zweiten Holm 116 angeordnet ist, wobei im vorliegenden Ausführungsbeispiel der Abstand 402 größer Null ist.

Die Fig. 5 zeigt in vergrößerter Darstellung, dass das erste Führungselement 118, im vorliegenden Ausführungsbeispiel die erste Führungsschiene 112, mit dem Abstand 400 größer Null beabstandet von dem ersten Holm 114 angeordnet ist.

So wird sichergestellt, dass Verformungen des Holmes 114 während des Ausschäumens der Innentür 112 zwar zu einer Verformung des Holms 114 führen können, diese jedoch nicht eine Verlagerung der ersten Führungsschiene 118 bewirken. Es versteht sich von selbst, dass diese Ausführungen analog für den zweiten Holm 116 mit dem zweiten Führungselement 122, im vorliegenden Ausführungsbeispiel mit der zweiten Führungsschiene 124, gelten.

Die Bohrung 202, 204 werden unter Zuhilfenahme einer Bohrschablone (nicht dargestellt) eingebracht, so dass sichergestellt ist, dass die Bohrungen 202, 204 an den hierfür vorgesehenen Positionen eingebracht werden und damit den gewünschten Abstand 400 aufweisen. Alternativ zu einer Verwendung einer Bohrschablone kann auch vorgesehen sein, dass das erste Führungselement 118 und das zweite Führungselement 122 durch ein Verbindungselement (nicht dargestellt) steif miteinander verbunden sind, sodass sie während des Ausschäumens keine Verformung erfahren.

Fig. 6 zeigt, dass die in Bezug auf die Fig. 4 und 5 gemachten Ausführungsformen auf den ersten Holm 114 und das erste Führungselement 118 mit der ersten Führungsschiene 120 analog auf den zweiten Holm 116 und das zweite Führungselement 122 mit der zweiten Führungsschiene 124 gelten.

Fig. 7 zeigt, dass im vorliegenden Ausführungsbeispiel die erste Führungsschiene 120 und die zweite Führungsschiene 124 je ein Wellenprofil 702 mit einer Mehrzahl von Vertiefungen 700 aufweisen, wobei jede der Vertiefungen 700 eine bestimmte Höhenposition des Türabstellers 110 in Kältegeräte-Hochrichtung Z definiert. Die erste Führungsschiene 120 und die zweite Führungsschiene 124 sind im vorliegenden Ausführungsbeispiel als Kunststoffspritzteil ausgebildet.

Um eine Arretierung des Türabstellers 110 in einer gewünschten Höhenposition zu bewirken, weist der Türabsteller 110 im vorliegenden Ausführungsbeispiel ein erstes Gegenführungselement 704 und ein zweites Gegenführungselement 706 auf, wobei das erste Gegenführungselement 704 der ersten Führungsschiene 120 und das zweite Gegenführungselement 706 der zweiten Führungsschiene 124 zugeordnet ist.

Sowohl das erste Gegenführungselement 704 als auch das zweite Gegenführungselement 706 weisen im vorliegenden Ausführungsbeispiel je ein Eingriffselement 708 auf, das im vorliegenden Ausführungsbeispiel als Rastnocken 710 ausgebildet ist und so an die durch das Wellenprofil 720 gebildete Vertiefung 700 angepasst ist.

Im vorliegenden Ausführungsbeispiel sind die Vertiefungen 700 des Wellenprofils 720 so angeordnet, dass sie in Kältegerät-Tiefenrichtung X offen sind, und zwar in Richtung zur oberen Kältegerätetür 102 und unteren Kältegerätetür 104 hin. So wird erreicht, dass ein Drehmoment beim Verlagern des Türabstellers 106 nicht zu einer Verformung des ersten Führungselements 118 oder des zweiten Führungselements 122 in Kältegeräte-Breitenrichtung Y, also in Richtung zu dem ersten Holm 114 oder dem zweiten Holm 116 hin führt, sondern zu einer Verformung in Kältegeräte-Tiefenrichtung X des Kältegeräts. Dies wirkt einem möglichen Verkanten des Türabstellers 106 durch eine Verformung des ersten Führungselement 118 und des zweiten Führungselements 122 in Kältegeräte-Breitenrichtung Y entgegen.

Durch den in Fig. 7 dargestellten Pfeil ist angedeutet, dass mittels des Bedienungselementes 200 der Rastnocken 710 aus der Vertiefung 700 bewegt werden kann, so dass der Rastnocken 710 nicht mehr mit der Vertiefung 700 in Eingriff steht und den Türabsteller 110 in der jeweiligen Höhenlage arretiert. Es ist nun ein Verlagern des Türabstellers 110 sowohl nach oben als auch nach unten in Höhenverlagerungsrichtung I bzw. in Kältegeräte-Hochrichtung Z möglich.

Im vorliegenden Ausführungsbeispiel ist der Rastnocken 710 federnd durch ein Federelement 712 vorgespannt, so dass er nach Nicht-Betätigung des Betätigungselements 200 wieder in seine Ausgangslage zurückkehrt. Somit ist der Türabsteller 110 wieder in einer gewünschten Höhenlage arretiert.

Durch den in Fig. 7 durch den Pfeil dargestellten Drehsinn des Betätigungselements 200 wird bei einer Verlagerung des Türabstellers 110 ohne Betätigung des Betätigungselements 200 der Rastnocken 710 aus der Vertiefung 700 geschwenkt, bis die in Fig. 8 gezeigte Position erreicht ist. Somit ist eine Verlagerung des Türabstellers 110, um ihn in Kältegeräte-Hochrichtung Z bzw. Höhenverlagerungsrichtung I anzuheben, möglich, ohne dass das Betätigungselement 200 betätigt wurde. Dabei bewirkt die federnde Vorspannung wiederum, dass nach Abschluss der Anhebebewegung der Rastnocken 710 wieder in eine der Vertiefungen 700 eingreift. Somit ist eine Einhandbedienung möglich, um den Türabsteller 110 mit einer Hand ohne Betätigung des Betätigungselementes 200 in Kältegeräte-Hochrichtung Z bzw. Höhenverlagerungsrichtung I anzuheben.

Um jedoch den Türabsteller 110 in Kältegeräte-Hochrichtung Z bzw. Höhenverlagerungsrichtung I abzusenken, ist hingegen eine Betätigung des Betätigungselementes 200 nötig, um den Rastnocken 710 durch die in Fig. 7 dargestellte Pfeilrichtung aus der Vertiefung 700 zu bewegen, um den Eingriff zwischen Vertiefung 700 und dem Rastnocken 710 aufzuheben. Eine Schwenkbewegung des Rastnockens 710 in eine entgegengesetzte Richtung hingegen ist durch Anschlagmittel (nicht dargestellt) verhindert. Somit ist ein Absenken nur möglich, wenn das Betätigungselement 200 betätigt wurde. D.h., ein Absenken des Türabstellers 110 ist nur mit einer Zweihandbedienung möglich.

Die Fig. 9 und 10 zeigen, dass der Türabsteller 110 im vorliegenden Ausführungsbeispiel eine Verlängerung 900 aufweist. Im vorliegenden Ausführungsbeispiel weist die Verlängerung 900 in Kältegeräte-Hochrichtung Z eine Erstreckung auf, die größer ist als die Höhe 916 des Kühlgut-Aufnahmebereichs 206 des Türabstellers 110 ist.

An der Verlängerung 900 ist ein erstes Eingriffselement 902 und ein zweites Eingriffselement 904 angeordnet, wobei im vorliegenden Ausführungsbeispiel das erste Eingriffselement 902 in Kältegeräte-Hochrichtung Z am oberen Ende der Verlängerung 900 angeordnet ist, während das zweite Eingriffselement 904 in Kältegeräte-Hochrichtung Z am unteren Ende der Verlängerung 900 angeordnet ist, so dass im vorliegenden Ausführungsbeispiel der Abstand 906 zwischen dem ersten Eingriffselement 902 und dem zweiten Eingriffselement 904 maximiert ist, um so einem Verkanten des Türabstellers 110 bei einer Verlagerung in Verlagerungsrichtung I bzw. Kältegeräte-Hochrichtung Z entgegenzuwirken.

Im vorliegenden Ausführungsbeispiel ist das erste Eingriffselement 902 durch eine obere Rolle 912 und das zweite Eingriffselement 904 durch eine untere Rolle 914 gebildet.

Fig. 9 zeigt dabei, dass das erste Eingriffselement 902 und das zweite Eingriffselement 904 an der Rückwand 908 des Türabstellers 110 angeordnet sind, während Fig. 10 zeigt, dass das erste Eingriffselement 902 und das zweite Eingriffselement 84 an einer Seitenwand 910 des Türabstellers 110 angeordnet sind.

Die Fig. 11 zeigt das in Fig. 9 gezeigte Ausführungsbeispiel mit den an der Rückwand 908 angeordneten ersten Eingriffselement 902 und zweiten Eingriffselement 904, während die Fig. 12 das in Fig. 10 dargestellte Ausführungsbeispiel mit den an der Seitenwand 910 angeordneten ersten Eingriffselement 902 und zweiten Eingriffselement 904 zeigt.

**Bezugszeichenliste**

| | | | |
|---|---|---|---|
| 100 | Kältegerät | 700 | Vertiefung |
| 102 | obere Kältegerätetür | 702 | Wellenprofil |
| 104 | untere Kältegerätetür | 704 | erstes Gegenführungselement |
| 106 | oberes Kältefach | 706 | zweites Gegenführungselement |
| 108 | unteres Kältefach | 708 | Eingriffselement |
| 110 | Türabsteller | 710 | Rastnocken |
| 112 | Innentür | 712 | Federelement |
| 114 | erster Holm | | |
| 116 | zweiter Holm | 900 | Verlängerung |
| 118 | erstes Führungselement | 902 | erstes Eingriffselement |
| 120 | erste Führungsschiene | 904 | zweites Eingriffselement |
| 122 | zweites Führungselement | 906 | Abstand |
| 124 | zweite Führungsschiene | 908 | Rückwand |
| | | 910 | Seitenwand |
| 200 | Betätigungselement | 912 | obere Rolle |
| 202 | obere Bohrung | 914 | untere Rolle |
| 204 | untere Bohrung | 916 | Höhe |
| 206 | Kühlgutaufnahmebereich | | |
| | | I | Höhenverlagerungsrichtung |
| 400 | erster Abstand | X | Kältegeräte-Tiefenrichtung |
| 402 | zweiter Abstand | Y | Kältegeräte-Breitenrichtung |
| | | Z | Kältegeräte-Hochrichtung |

## Patentansprüche

1. Kältegerät (100) mit einem Kältefach (106, 108), wobei das Kältefach (106, 108) mit einer Kältefachtür (102, 104) geöffnet und geschlossen werden kann, wobei die Kältefachtür (102, 104) eine Innentür (112) mit einem ersten Holm (114) und einem zweiten Holm (116) aufweist, wobei zwischen dem ersten Holm (114) und dem zweiten Holm (116) ein Türabsteller (110) in einer Höhenverlagerungsrichtung (I) verlagerbar angeordnet ist, wobei an der Innentür (112) ein erstes Führungselement (118) und ein zweites Führungselement (122) angeordnet sind, wobei das erste Führungselement (118) in Eingriff mit einem ersten Gegenführungselement (704) des Türabstellers (110) und das zweite Führungselement (122) in Eingriff mit einem zweiten Gegenführungselement (706) des Türabstellers (110) steht, wobei das erste Führungselement (118) mit einem ersten Abstand (400) von dem ersten Holm (114) und das zweite Führungselement (122) mit einem zweiten Abstand (402) von dem zweiten Holm (116) beabstandet angeordnet ist, wobei der jeweilige Abstand (400, 402) größer Null ist, und **dadurch gekennzeichnet, dass** der Türabsteller (110) ein Betätigungselement (200) zur Höhenverlagerung des Türabstellers (110) aufweist, das oberseitig an dem Türabsteller (110) angeordnet ist.

2. Kältegerät (100) nach Anspruch 1, **dadurch gekennzeichnet, dass** der erste Abstand (400) dem zweiten Abstand (402) innerhalb von Fertigungstoleranzen entspricht.

3. Kältegerät (100) nach Anspruch 1 oder 2, **dadurch gekennzeichnet, dass** das erste Führungselement (118) eine erste Führungsschiene (120) und das zweite Führungselement (122) eine zweite Führungsschiene (124) aufweist.

4. Kältegerät (100) nach einem der vorstehenden Ansprüche, **dadurch gekennzeichnet, dass** das erste Führungselement (118) und das zweite Führungselement (122) mit einem Verbindungselement steif miteinander verbunden ist.

5. Kältegerät (100) nach einem der vorstehenden Ansprüche, **dadurch gekennzeichnet, dass** das erste Gegenführungselement (704) und/oder das zweite Gegenführungselement (706) ein Gleitelement oder eine Rolle (912, 914) aufweist.

6. Kältegerät (100) nach einem der vorstehenden Ansprüche, **dadurch gekennzeichnet, dass** der Türabsteller (110) in Höhenverlagerungsrichtung (I) eine Verlängerung (900) aufweist, wobei das erste Gegenführungselement (704) und das zweite Gegenführungselement (706) ein erstes Eingriffselement (902) und ein zweites Eingriffselement (904) aufweisen, und wobei das erste Eingriffselement (902) und das zweite Eingriffselement (904) mit einem Abstand (906) in Höhenverlagerungsrichtung (I) voneinander beabstandet angeordnet sind, der größer als die Höhe (916) eines Kühlgutaufnahmebereichs (206) des Türabstellers (106) in Höhenverlagerungsrichtung (I) ist.

7. Kältegerät (100) nach einem der vorstehenden Ansprüche, **dadurch gekennzeichnet, dass** der Türabsteller (110) in Höhenverlagerungsrichtung (I) eine Verlängerung (900) aufweist, an dem zumindest eines der beiden Eingriffselemente (902, 904) angeordnet ist.

8. Kältegerät (100) nach einem der vorstehenden Ansprüche, **dadurch gekennzeichnet, dass** das erste Führungselement (118) und/oder das zweite Führungselement (122) eine Vertiefung (700) aufweist, die sich in Richtung der Innentür (112) erstreckt.

9. Kältegerät (100) nach einem der vorstehenden Ansprüche, **dadurch gekennzeichnet, dass** der Türabsteller (110) in Höhenverlagerungsrichtung (I) entgegen der Schwerkraftrichtung ohne Betätigung eines Betätigungselements (200) des Türabstellers (110) verlagerbar ist.

10. Kältegerät (100) nach einem der vorstehenden Ansprüche, **dadurch gekennzeichnet, dass** der Türabsteller (110) in Höhenverlagerungsrichtung (I) in Schwerkraftrichtung durch Betätigung eines Betätigungselements (200) des Türabstellers (110) verlagerbar ist.

11. Kältegerät (100) nach einem der vorstehenden Ansprüche, **dadurch gekennzeichnet, dass** das erste Führungselement (118) eine Vertiefung (700) aufweist, in die ein erstes Eingriffselement (902) des ersten Gegenführungselements (704) des Türabstellers (110) eingreift und/oder das zweite Führungselement (122) eine Vertiefung (700) aufweist, in die ein zweites Eingriffselement (904) des zweiten Gegenführungselements (706) des Türabstellers (110) eingreift.

12. Kältegerät (100) nach Anspruch 11, **dadurch gekennzeichnet, dass** das erste Eingriffselement (902) und/oder das zweite Eingriffselement (904) federnd vorgespannt ist.

13. Kältegerät (100) nach Anspruch 11 oder 12, **dadurch gekennzeichnet, dass** die Vertiefung (700) durch ein Wellenprofil (702) gebildet ist, und dass das erste Eingriffselement (902) und/oder das zweite Eingriffselement (904) einen in die Vertiefung (700) eingreifenden Rastnocken (710) aufweist.

14. Verfahren zur Herstellung eines Kältegeräts (100) nach Anspruch 1, bei dem ein erstes Führungselement (118) mit einem ersten Abstand (400) beabstandet von einem ersten Holm (114) einer Innentür (112) einer Kältefachtür (102, 104) des Kältegeräts (100) angeordnet wird und ein zweites Führungselement (122) mit einem zweiten Abstand (402) beabstandet von einem zweiten Holm (116) der Innentür (112) der Kältefachtür (102, 104) des Kältegeräts (100) angeordnet wird, wobei der jeweilige Abstand (400, 402) größer Null ist, und **dadurch gekennzeichnet, dass** der Türabsteller (110) ein Betätigungselement (200) zur Höhenverlagerung des Türabstellers (110) aufweist, das oberseitig an dem Türabsteller (110) angeordnet ist.

## Claims

1. Refrigerator (100) with a refrigeration compartment (106, 108), wherein the refrigeration compartment (106, 108) can be opened and closed with a refrigeration compartment door (102, 104), wherein the refrigeration compartment door (102, 104) has an internal door (112) with a first strut (114) and a second strut (116), wherein a door tray (110) is arranged movably in a height-adjustment direction (I) between the first strut (114) and the second strut (116), wherein a first guide element (118) and a second guide element (122) are arranged on the internal door (112), wherein the first guide element (118) engages with a first counter-guide element (704) of the door tray (110) and the second guide element (122) engages with a second counter-guide element (706) of the door tray (110), wherein
the first guide element (118) is arranged at a first distance (400) from the first strut (114) and
the second guide element (122) is arranged at a second distance (402) from the second strut (116), wherein in each case the distance (400, 402) is greater than zero, and **characterised in that** the door tray (110) has an actuation element (200) for adjusting the height of the door tray (110), which actuation element is arranged on the upper side of the door tray (110).

2. Refrigerator (100) according to claim 1, **characterised in that** the first distance (400) corresponds to the second distance (402) within manufacturing tolerances.

3. Refrigerator (100) according to claim 1 or 2, **characterised in that** the first guide element (118) has a first guide rail (120) and the second guide element (122) has a second guide rail (124).

4. Refrigerator (100) according to one of the preceding claims, **characterised in that** the first guide element (118) and the second guide element (122) are connected to each other rigidly with a connecting element.

5. Refrigerator (100) according to one of the preceding claims, **characterised in that** the first counter-guide element (704) and/or the second counter-guide element (706) has/have a sliding element or a roller (912, 914).

6. Refrigerator (100) according to one of the preceding claims, **characterised in that** the door tray (110) has an extension (900) in the height-adjustment direction (I), wherein the first counter-guide element (704) and the second counter-guide element (706) have a first engaging element (902) and a second engaging element (904), and wherein the first engaging element (902) and the second engaging element (904) are arranged at a distance (906) from each other in the height-adjustment direction (I), which distance is greater than the height (916) of a receptacle (206) for refrigerated goods of the door tray (106) in the height-adjustment direction (I).

7. Refrigerator (100) according to one of the preceding claims, **characterised in that** the door tray (110) has an extension (900) in the height-adjustment direction (I) on which at least one of the two engaging elements (902, 904) is arranged.

8. Refrigerator (100) according to one of the preceding claims, **characterised in that** the first guide element (118) and/or the second guide element (122) has/have an indentation (700) that extends in the direction of the internal door (112).

9. Refrigerator (100) according to one of the preceding claims, **characterised in that** the door tray (110) is arranged so as to be movable in a height-adjustment direction (I) counter to the force of gravity without the actuation of an actuation element (200) of the door tray (110).

10. Refrigerator (100) according to one of the preceding claims, **characterised in that** the door tray (110) is arranged so as to be movable in a height-adjustment direction (I) in the direction of the force of gravity with the actuation of an actuation element (200) of the door tray (110).

11. Refrigerator (100) according to one of the preceding claims, **characterised in that** the first guide element (118) has an indentation (700) into which a first engaging element (902) of the first counter-guide element (704) of the door tray (110) engages and/or the second guide element (122) has an indentation (700) into which a second engaging element (904) of the second counter-guide element (706) of the door tray (110) engages.

12. Refrigerator (100) according to claim 11, **characterised in that** the first engaging element (902) and/or the second engaging element (904) is/are pretensioned in a spring-like manner.

13. Refrigerator (100) according to claim 11 or 12, **characterised in that** the indentation (700) is formed by a wave profile (702), and the first engaging element (902) and/or the second engaging element (904) has/have a latch tappet (710) engaging into the indentation (700).

14. Method for manufacturing a refrigerator (100) according to claim 1, in which a first guide element (118) is arranged at a first distance (400) from a first strut (114) of an internal door (112) of a refrigeration compartment door (102, 104) of the refrigerator (100) and a second guide element (122) is arranged at a second distance (402) from a second strut (116) of the internal door (112) of the refrigeration compartment door (102, 104) of the refrigerator (100), wherein in each case the distance (400, 402) is greater than zero, and **characterised in that** the door tray (110) has an actuation element (200) for adjusting the height of the door tray (110), which actuation element is arranged on the upper side of the door tray (110).

## Revendications

1. Appareil frigorifique (100) comprenant un compartiment de réfrigération (106, 108), dans lequel le compartiment de réfrigération (106, 108) peut être ouvert et fermé à l'aide d'une porte (102, 104) de compartiment de réfrigération, dans lequel la porte (102, 104) de compartiment de réfrigération comprend une porte intérieure (112) comprenant un premier montant (114) et un deuxième montant (116), dans lequel un balconnet de porte (110) est disposé de manière déplaçable dans une direction de déplacement en hauteur (I) entre le premier montant (114) et le deuxième montant (116), dans lequel un premier élément de guidage (118) et un deuxième élément de guidage (122) sont disposés sur la porte intérieure (112), dans lequel le premier élément de guidage (118) est en prise avec un premier contre-élément de guidage (704) du balconnet de porte (110), et le deuxième élément de guidage (122) est en prise avec un deuxième contre-élément de guidage (706) du balconnet de porte (110), dans lequel le premier élément de guidage (118) est disposé de manière distancée du premier montant (114) avec un premier écart (400), et le deuxième élément de guidage (122) est disposé de manière distancée du deuxième montant (116) avec un deuxième écart (402), dans lequel l'écart respectif (400, 402) est supérieur à zéro, et **caractérisé en ce que** le balconnet de porte (110) comprend un élément d'actionnement (200) pour le déplacement en hauteur du balconnet de porte (110), lequel est disposé côté supérieur sur le balconnet de porte (110).

2. Appareil frigorifique (100) selon la revendication 1, **caractérisé en ce que** le premier écart (400) correspond au deuxième écart (402) dans la plage des tolérances de fabrication.

3. Appareil frigorifique (100) selon la revendication 1 ou 2, **caractérisé en ce que** le premier élément de guidage (118) comprend un premier rail de guidage (120), et **en ce que** le deuxième élément de guidage (122) comprend un deuxième rail de guidage (124).

4. Appareil frigorifique (100) selon l'une quelconque des revendications précédentes, **caractérisé en ce que** le premier élément de guidage (118) et le deuxième élément de guidage (122) sont reliés entre eux de manière rigide à l'aide d'un élément de liaison.

5. Appareil frigorifique (100) selon l'une quelconque des revendications précédentes, **caractérisé en ce que** le premier contre-élément de guidage (704) et/ou le deuxième contre-élément de guidage (706) comprennent un élément coulissant ou un galet (912, 914).

6. Appareil frigorifique (100) selon l'une quelconque des revendications précédentes, **caractérisé en ce que** le balconnet de porte (110) comprend un prolongement (900) en direction de déplacement en hauteur (I), dans lequel le premier contre-élément de guidage (704) et le deuxième contre-élément de guidage (706) comprennent un premier élément de prise (902) et un deuxième élément de prise (904), et dans lequel le premier élément de prise (902) et le deuxième élément de prise (904) sont disposés de manière distancée l'un de l'autre en direction de déplacement en hauteur (I) avec un écart (906) qui est plus grand que la hauteur (916) d'une zone de stockage (206) de produits à réfrigérer du balconnet de porte (106) en direction de déplacement en hauteur (I).

7. Appareil frigorifique (100) selon l'une quelconque des revendications précédentes, **caractérisé en ce que** le balconnet de porte (110) comprend un prolongement (900) en direction de déplacement en hauteur (I), sur lequel au moins un des deux éléments de prise (902, 904) est disposé.

8. Appareil frigorifique (100) selon l'une quelconque des revendications précédentes, **caractérisé en ce que** le premier élément de guidage (118) et/ou le deuxième élément de guidage (122) comprennent un approfondissement (700) qui s'étend en direction de la porte intérieure (112).

9. Appareil frigorifique (100) selon l'une quelconque des revendications précédentes, **caractérisé en ce que** le balconnet de porte (110) est déplaçable en direction de déplacement en hauteur (I) à l'opposé de la direction de la gravité sans actionnement d'un élément d'actionnement (200) du balconnet de porte (110).

10. Appareil frigorifique (100) selon l'une quelconque des revendications précédentes, **caractérisé en ce que** le balconnet de porte (110) est déplaçable en direction de déplacement en hauteur (I) dans la direction de la gravité par actionnement d'un élément d'actionnement (200) du balconnet de porte (110).

11. Appareil frigorifique (100) selon l'une quelconque des revendications précédentes, **caractérisé en ce que** le premier élément de guidage (118) comprend un approfondissement (700) dans lequel s'engage un premier élément de prise (902) du premier contre-élément de guidage (704) du balconnet de porte (110) et/ou **en ce que** le deuxième élément de guidage (122) comprend un approfondissement (700) dans lequel s'engage un deuxième élément de prise (904) du deuxième contre-élément de guidage (706) du balconnet de porte (110).

12. Appareil frigorifique (100) selon la revendication 11, **caractérisé en ce que** le premier élément de prise (902) et/ou le deuxième élément de prise (904) sont précontraints de manière élastique.

13. Appareil frigorifique (100) selon la revendication 11 ou 12, **caractérisé en ce que** l'approfondissement (700) est formé par un profilé ondulé (702), et **en ce que** le premier élément de prise (902) et/ou le deuxième élément de prise (904) comprennent une came d'encliquetage (710) s'engageant dans l'approfondissement (700).

14. Procédé de fabrication d'un appareil frigorifique (100) selon la revendication 1, dans lequel un premier élément de guidage (118) est disposé avec un premier écart (400) de manière distancée d'un premier montant (114) d'une porte intérieure (112) d'une porte (102, 104) de compartiment de réfrigération de l'appareil frigorifique (100), et dans lequel un deuxième élément de guidage (122) est disposé avec un deuxième écart (402) de manière distancée d'un deuxième montant (116) de la porte intérieure (112) de la porte(102, 104) de compartiment de réfrigération de l'appareil frigorifique (100), dans lequel l'écart respectif (400, 402) est supérieur à zéro, et **caractérisé en ce que** le balconnet de porte (110) comprend un élément d'actionnement (200) pour le déplacement en hauteur du balconnet de porte (110), lequel est disposé côté supérieur sur le balconnet de porte (110).
